# FASCICULE DE BREVET EUROPEEN

(11) **EP 1 299 870 B1**
(45) Date de publication et mention de la délivrance du brevet: **26.05.2010**
(21) Numéro de dépôt: 01955423.7
(22) Date de dépôt: 13.07.2001
(51) Int. Cl.: G08G 1/042

(54) **PROCEDE ET DISPOSITIF DE CLASSIFICATION DE VEHICULES**
SYSTEM UND VERFAHREN ZUR KLASSIFIERUNG VON FAHRZEUGEN
METHOD AND DEVICE FOR CLASSIFYING VEHICLES

(30) Priorité: 13.07.2000 FR 0009189
(43) Date de publication de la demande: 09.04.2003
(73) Titulaire: Laboratoire Central des Ponts et Chaussées, 75015 Paris (FR); Thales, 92200 Neuilly-sur-Seine (FR)
(72) Inventeur: BERTRAND, Jean, F-49130 Les Ponts de Ce (FR); DICKO, Mamadou, F-91070 Bondoufle (FR)
(74) Mandataire: Joly, Jean-Jacques
(86) Numéro de dépôt international: PCT/FR2001/002292
(87) Numéro de publication internationale: WO 2002/007126

(56) Documents cités:
- EP-A- 0 089 030
- WO-A-95/28693
- GB-A- 1 205 036
- US-A- 5 757 288

## Description

### DOMAINE TECHNIQUE ET ART ANTERIEUR

L'invention concerne le domine des techniques permettant de recueillir des données routières, et notamment de compter et/ou de classifier des véhicules automobiles au cours de leur trajet sur une chaussée, par exemple sur une autoroute.

L'invention concerne notamment un procédé et un dispositif de classification de véhicules en catégories de silhouette à partir de leur signature électromagnétique.

Elle concerne également le domaine de la gestion du trafic routier.

Aujourd'hui, les capteurs à boucles électromagnétiques sont utilisés pour l'analyse du trafic routier. Ils ont pour avantage d'être simples et robustes.

Comme illustré sur la figure 1, un point de mesure sur une voie de circulation comporte au moins deux boucles 2, 4 électromagnétiques. Chaque boucle est constituée de quelques spires (généralement 3 ou 4) de fil conducteur disposées dans la chaussée pour former une bobine, et est mise en place dans une saignée, à quelques centimètres de profondeur.

Chaque bobine ainsi formée présente en général une inductance de l'ordre de 100 µH.

Lorsqu'une bobine est excitée par une tension alternative, à une fréquence de l'ordre de 30 à 150 kHz, un champ magnétique est créé, qui est proportionnel à l'inductance de la bobine et au courant qui la traverse.

Si une masse métallique passe dans le champ, des courants induits modifient ce dernier et entraînent par voie de conséquence une variation de la self-inductance de la bobine. La détection de ce phénomène de variation d'inductance est assurée par un détecteur 6. Elle peut se faire par mesure de variation de phase, ou de variation d'amplitude, ou de variation de fréquence ou bien encore par mesure de variation d'impédance.

Avec les détecteurs connus, d'usage courant, dès lors qu'un véhicule est présent sur la boucle, on dispose en sortie d'un signal logique correspondant à la durée de la présence du véhicule sur la boucle. Ce signal logique apparaît dès lors que la variation relative de self-inductance (ΔL/L) dépasse le seuil de sensibilité du détecteur.

En fait, avec un seul capteur par voie de circulation on peut comptabiliser les véhicules et déterminer un débit. Mais on peut aussi mesurer le temps pendant lequel les véhicules sont présents (sur le capteur) et exprimer un taux d'occupation comme illustrés dans le brevet GB 1205036 et les demandes EP 089030 et WO95/28693.

Si l'on met deux capteurs sur une même voie de circulation, mais décalés d'une certaine distance (en général 3m entre fronts d'attaque), on obtient alors une information sur la vitesse ainsi qu'une information sur la longueur du véhicule. Il est donc possible de dissocier les véhicules longs des véhicules courts.

Cependant, ce classement, utilisé parfois dans certaines applications pour faire de la discrimination en catégories de véhicules, reste très approximatif et peu précis. C'est ainsi, par exemple, que les voitures tractant une caravane ou tout simplement une petite remorque sont classées comme étant des poids lourds.

De plus on ne peut réaliser une classification qu'en au plus 6 catégories de longueurs.

Lorsqu'on souhaite une classification plus fine, par exemple en 14 catégories de silhouettes, il faut adjoindre aux deux boucles précédentes un troisième capteur dont le rôle est de détecter les essieux au passage des véhicules.

Ce capteur supplémentaire est constitué généralement par un câble piézo-électrique.

En lieu et place du câble piézo-électrique, et pour remplir les mêmes fonctions, on utilise aussi parfois une boucle particulière dite "boucle étroite".

Ce type de dispositif donne des résultats de classification qui sont en général satisfaisants pour les exploitants routiers, mais il a un coût qui est élevé. En effet, un tel site est à peu près équivalent, en termes de prix de revient, à 3 sites équipés pour évaluer les vitesses (en incluant dans ce prix le génie civil et les détecteurs).

Par conséquent, pour répondre aux besoins en recueil de données sur le trafic avec la technologie de boucles, il est nécessaire d'associer plusieurs capteurs par voie, d'où un surcoût de réalisation non négligeable par point de mesure pour les installations actuelles.

Des systèmes mettant en oeuvre des capteurs capacitifs ont été utilisés, en Angleterre notamment, mais toujours en association avec une paire de boucles électromagnétiques, ce qui ne résous pas le problème du prix de revient.

### EXPOSE DE L'INVENTION

Il se pose donc le problème de trouver un dispositif de traitement de données à la fois plus simple que les systèmes actuellement connus et présentant une grande fiabilité.

Il se pose également le problème de trouver un dispositif permettant d'obtenir une grande précision sur les signatures électroniques des véhicules.

Il se pose également le problème de trouver un dispositif permettant de détecter précisément la catégorie d'un véhicule, et qui soit d'une mise en oeuvre et d'un coût raisonnables.

L'invention a pour objet un dispositif de traitement de données selon la revendication 1 et un procédé de traitement de données selon la revendication 7.

Le dispositif selon l'invention met donc en oeuvre la mesure de la signature électromagnétique d'un véhicule, pour en déduire des données numérisées, séquencées et datées.

Chaque échantillon numérique est donc associé à un instant ou à une valeur temporelle identifiée.

L'invention permet de séquencer et de dater, de manière synchronisée, chaque signal de signature électromagnétique et chaque point de donnée de cette signature électromagnétique.

L'invention perme donc de dater avec précision le passage de chaque véhicule, ou, encore, d'associer une horodate à chaque donnée de signature électromagnétique.

De plus, le dispositif comporte des moyens qui permettent de déterminer si un signal reçu correspond à la signature d'un véhicule ou si il s'agit uniquement de bruit.

Le dispositif selon l'invention permet de ne mettre en oeuvre qu'une seule boucle par voie sur la chaussée. Une boucle supplémentaire n'est donc pas nécessaire. Une boucle par voie suffit donc pour effectuer des mesures telles que débit, taux d'occupation, vitesse, intervalle véhiculaire, distance intervéhiculaire et catégorie de silhouette. Dans le cas de deux voies juxtaposées, on pourra utiliser deux boucles, mais avec une seule boucle par voie.

Avec une seule boucle, le dispositif selon l'invention permet d'identifier la catégorie de silhouette des véhicules, et/ou de mesurer la vitesse des véhicules.

De plus, un tel dispositif est compatible avec les installations existantes qui mettent en oeuvre des boucles de détection standards, ce qui évite des surcoût de génie civil.

L'invention a donc également pour objet un système d'acquisition de données de signatures électromagnétiques de véhicules, comportant:
- une seule boucle électromagnétique,
- un dispositif selon l'invention, tel qu'exposé ci-dessus, qui permet de traiter les signaux électromagnétiques issus de la boucle.

L'invention concerne également un dispositif de traitement de signaux ou un système d'acquisition de données conforme à l'invention et tel qu'exposé ci-dessus, comportant en outre des moyens de classification pour classifier les véhicules en au moins deux catégories en fonction des données ou signaux de signature électromagnétique numérisés et séquencés.

Les moyens de classification qui traitent ces signaux de signature électromagnétique, reposent sur le parcours d'une pluralité d'arbres de décision.

Ainsi, une classification robuste est obtenue. De plus, ce type de classification est compatible avec un nombre de catégories supérieur à 6, par exemple 14.

L'invention concerne également un procédé de traitement de signaux de signatures électromagnétiques de véhicules, comportant:
- la production de signaux de signature électromagnétique, numérisés, séquencés et datés,
- la classification des véhicules en au moins deux catégories, en fonction des signaux de signature électromagnétique, numérisés, séquencés et datés.

Le dispositif, le système et le procédé selon l'invention mettent en oeuvre une procédure de traitement de la signature électromagnétique d'un véhicule qui permet, notamment, d'identifier sa catégorie de silhouette dans un profil de classification pouvant contenir 14 silhouettes.

Ils permettent en outre d'estimer la vitesse du véhicule lors de son passage sur le capteur, à partir des données numérisées et séquencées avec seulement un capteur par voie de circulation.

Un seul capteur à boucle classique par voie de circulation est donc suffisant pour élaborer les principaux paramètres d'un trafic routier, et notamment le débit, le taux d'occupation, la distance intervéhiculaire, la vitesse des véhicules, la longueur des véhicules et la catégorie de silhouette des véhicules.

Enfin, l'invention a également pour objet un procédé pour engendrer un programme de classification de véhicules en au moins deux catégories prédéterminées, en fonction de signaux numérisés représentatifs de signatures électromagnétiques de ces véhicules, comportant:
- le traitement temporel de ces signaux, pour produire un premier ensemble de données numérisées,
- le traitement fréquentiel de ces signaux pour produire un deuxième ensemble de données, contenant les caractéristiques d'harmoniques de ces signaux,
- une première sélection aléatoire de n données parmi les données des premier et deuxième ensembles,
- la génération d'un premier arbre de décision, pour classer les véhicules dans lesdites catégories prédéterminées, en fonction des n données obtenues lors de la première sélection aléatoire de données,
- au moins une deuxième sélection aléatoire de n données parmi les données des premier et deuxième ensembles,
- la génération d'au moins un deuxième arbre de décision, pour classer les véhicules dans lesdites catégories prédéterminées, en fonction des n données obtenues lors de la deuxième sélection aléatoire de données.

Un tel procédé permet de générer des arbres de décision pouvant être utilisés dans un système et un procédé selon l'invention, tel qu'exposé ci-dessus.

La sélection aléatoire de données peut être répétée, et un arbre peut être généré pour chaque sélection. On peut ainsi générer cinq, dix ou même trente arbres.

Un procédé de classification selon l'invention, particulièrement avantageux car permettant une classification en 14 catégories de véhicules, met en oeuvre trente arbres de décision ainsi déterminés.

### BREVES DESCRIPTION DES FIGURES

Les caractéristiques et avantages de l'invention apparaîtront mieux à la lumière de la description qui va suivre. Cette description porte sur les exemples de réalisation, donnés à titre explicatif et non limitatif, en se référant à des dessins annexés sur lesquels :
- la figure 1 représente une structure de capteurs à boucles selon l'art antérieur pour un point de mesure sur une voie de circulation type débit/ vitesse,
- la figure 2 représente une structure de capteurs à boucles selon l'invention pour un point de mesure sur une voie de circulation type débit/ vitesse,
- la figure 3 représente un schéma fonctionnel d'un ensemble de détection et de traitement selon l'invention,
- la figure 4 représente plus précisément des moyens d'extraction et de mise en forme de signaux d'un dispositif selon l'invention,
- la figure 5 représente un procédé d'extraction pouvant être mis en oeuvre dans le cadre de la présente invention,
- les figures 6A à 6C représentent divers exemples de signature électromagnétique obtenues avec un dispositif selon l'invention,
- la figure 7 représente schématiquement des véhicules selon une classification en 14 catégories de silhouette,
- la figure 8 représente un ordinogramme de classification,
- la figure 9 représente des moyens de traitement d'un dispositif selon l'invention.
- les figures 10A et 10B montrent respectivement l'utilisation d'un dispositif selon l'invention, sur deux voies et avec un seul capteur par voie, et d'un dispositif selon l'art antérieur, avec deux capteurs par voie.
- les figures 11A à 11C sont des exemples de signatures pour divers positionnements d'un véhicule par rapport à une ou deux boucles.
- la figure 12 représente une superposition d'une signature d'un véhicule à l'arrêt et d'un véhicule de passage.
- la figure 13 représente un algorithme pour adaptation de l'échelle d'acquisition d'une signature.

### DESCRIPTION DETAILLEE DE MODES DE REALISATION DE L'INVENTION

La figure 2 représente une structure de capteur à boucle selon l'invention. Une seule boucle 10, ou un seul capteur boucle, est posé dans ou sur la voie de circulation des véhicules.

Comme déjà expliqué ci-dessus, un capteur à boucle électromagnétique est constitué de quelques spires (généralement 3 ou 4) de fil conducteur disposé dans la chaussée pour former une bobine.

Le capteur boucle constitue donc la partie selfique d'un oscillateur.

Dans le cas d'installations de longues durées, il est mis en place dans une saignée, à quelques centimètres de profondeur, formant le plus généralement un rectangle de 2m x 1.50m avec un retour 12 (une paire torsadée) de quelques dizaines de mètres vers le coffret de détection 14. D'autres géométries et tailles de boucles peuvent être également réalisées, telle que la géométrie circulaire illustrée sur la figure 2.

Avec la configuration donnée en exemple, la bobine ainsi formée présente une inductance de l'ordre de 100 µH. La valeur de la boucle tient compte de la plage d'accord du détecteur.

Lors de la mise sous tension du détecteur auquel il est raccordé, le capteur boucle 10 devient le siège d'un champ magnétique proportionnel à l'inductance de la bobine et au courant qui la traverse.

Si une masse métallique passe au-dessus de la boucle, des courants induits modifient ce champ et entraînent par voie de conséquence une variation de la self-inductance de la bobine.

Cette variation d'inductance, que l'on appelle la signature électromagnétique, dépend de la structure métallique du mobile et de sa hauteur par rapport au plan de la boucle dans le sol.

La figure 3 représente la structure d'un dispositif selon l'invention, pour l'extraction et l'exploitation d'un signal.

Un tel dispositif permet de produire une signature électromagnétique, et de la numériser, de la séquencer et de la dater. On dispose ainsi de la signature électromagnétique, en temps réel, pour son exploitation.

Le signal numérisé est l'ensemble des valeurs numériques traduisant l'évolution analogique de l'amplitude du signal. La datation donne l'horodate de l'événement "signature".

Enfin, le séquencement du signal correspond à la mise en relation entre les valeurs numériques des échantillons du signal et les valeurs temporelles de mesurage de ces échantillons.

Le coffret de détection 14 comporte des moyens de détection 16 (ou détecteurs) et des moyens 18 de traitement des signaux détectés, tels qu'une ou plusieurs cartes CPU de traitement d'un micro-ordinateur.

Ces moyens 18 de traitement comportent à leur tour des moyens 20 d'extraction et de mise en forme des signaux, ainsi que des moyens 22 de traitement et de classification.

L'ensemble de ces moyens fournit un signal ou des signaux représentatifs de données de circulation, sur un bus de données 19.

Une base de données 24 de signatures peut également être constituée.

Selon un exemple le détecteur 16 comporte un oscillateur interne, qui est associé à la boucle 10.

Les variations d'inductance de la boucle 10 lors du passage d'un véhicule 9 tendent à modifier la fréquence de cet oscillateur interne.

En fait, les variations du signal obtenues sont la résultante, à chaque instant, d'effets opposés dus à la masse métallique qui transite au-dessus de la boucle :
a) effet des courants induits dans la masse métallique qui traverse le champ magnétique autour de la boucle, ce qui entraîne une augmentation de la fréquence et une diminution de l'inductance apparente L mesurée ;
b) effet d'un noyau plongeur dans une bobine d'inductance (par exemple, au passage des essieux et des roues), ce qui entraîne une diminution de la fréquence et une augmentation de l'inductance apparente L.

Un détecteur digital (à microprocesseur) compte le nombre de périodes de l'oscillateur interne pour en déterminer les variations de fréquence.

La variation d'inductance équivalente peut en être déduite, par exemple selon la formule: $ΔL / L = ValeurLue * FACT * 1000$
où ValeurLue est la valeur donnée par le détecteur à chaque lecture du signal de la boucle (cette valeur lue est proportionnelle à la variation de fréquence) et où FACT est un facteur qui dépend du réglage de sensibilité du détecteur.

Le détecteur 16 est un détecteur standard, qui réalise la conversion analogique - numérique des signaux de variation de fréquence de l'oscillateur interne. Selon un mode de réalisation, il fournit :
- un signal logique, du type "tout ou rien", qui correspond à la variation produite par la présence d'un véhicule sur la boucle; la production de ce signal est fonction du seuil de détection du détecteur et de la durée de présence du véhicule sur la zone de détection,
- la variation de fréquence induite par le passage d'un véhicule, qui sera ensuite exprimée en variation relative d'inductance ΔL/L.

La communication du détecteur vers un système externe peut se faire via une liaison sérielle ou une liaison parallèle.

De préférence, on choisit pour détecteur un dispositif permettant :
- de détecter un véhicule roulant très lentement (moins de 1 km/h) ou très vite (plus de 250 km/h), avec un temps de réponse inférieur à 100 ms,
- de détecter une variation en ΔL/L de l'ordre de 0,01% et de garder une bonne immunité aux bruits électriques.

Sur requête, le détecteur fournit des informations permettant de déterminer ou de calculer certains paramètres, et notamment le réglage de la sensibilité, la fréquence de l'oscillateur, la valeur de l'inductance de la boucle et enfin son état (détection ou repos).

Selon un exemple de réalisation le détecteur est un détecteur standard avec liaison série, de type MTS38Z fabriqué par PEEK. Ce détecteur est associé à des moyens programmés ou spécialement programmés de manière à traiter et à exploiter les signaux.

L'exemple ci-dessus concerne un détecteur qui fournit un signal de variation de fréquence, dont on peut déduire la signature électromagnétique. Selon d'autres exemples, cette signature peut être obtenue à partir de variations de phases, ou d'amplitudes, ou de variations d'impédance.

Les moyens 20 d'extraction interrogent cycliquement le détecteur 16. Celui-ci répond en fournissant les informations de variations de fréquence de l'oscillateur (ou de variations de phase ou d'amplitude ou d'impédance) qui permettent de calculer la variation relative ΔL/L.

La figure 4 représentent fonctionnellement les moyens 20 (carte CPU programmée) qui calculent les variations ΔL/L, et qui filtrent ces variations, les datent, et les stockent en mémoire.

Ces moyens 20 comportent un microprocesseur 36, un ensemble de mémoires RAM 34 (pour le stockage de données), une mémoire ROM 36 (pour le stockage d'instructions de programme).

Une carte d'acquisition de données 42 (interface d'entrée/sortie) met les données fournies par le détecteur au format requis par la carte 20.

Ces divers éléments sont reliés à un bus 40.

Dans les moyens 20, et notamment dans la mémoire 36 sont chargées les données ou les instructions pour mettre en oeuvre un traitement des données selon l'invention, et notamment pour calculer les variations ΔL/L.

Ces données ou instructions pour le traitement des données peuvent être transférées dans la zone mémoire 36 à partir d'une disquette ou de tout autre support pouvant être lu par un micro-ordinateur ou un ordinateur (par exemple: disque dur, mémoire morte ROM, mémoire vive dynamique DRAM ou tout autre type de mémoire RAM, disque optique compact, élément de stockage magnétique ou optique).

Les moyens 20 sont en outre munis d'une horloge 26 en temps réel, d'une minuterie 28, et de mémoires tampons 30, 32.

L'horloge et la minuterie sont synchronisées, ce qui permet d'associer à chaque donnée' d'un signal de signature un instant précis (avec la précision de la minuterie). Autrement dit les fonctions de datation et de séquencement sont bien synchronisées, ce qui confère au système une grande précision, en fait celle de la minuterie.

L'une des mémoires est un buffer tournant qui permet de stocker temporairement les dernières données de signal correspondant à une durée t1, qui est de l'ordre de grandeur du temps de réponse du détecteur utilisé.

Il est possible de détecter, à l'aide de ces données correspondant à une durée t1, si un signal est un signal de signature associé au passage d'un véhicule, par exemple par détection d'une valeur seuil préalablement fixée.

Dans le cas où est détecté un signal de signature effectivement associé au passage d'un véhicule, le reste du signal est enregistré dans la mémoire 32. Le reste du signal concerne les données de signal ultérieures ou suivantes, correspondant à des instants postérieurs à t1.

L'ensemble de ces données peut ensuite être récupéré dans une mémoire 34 ou être transféré en vue d'une exploitation, pour former la signature électronique sous forme numérisée et séquencée: chaque valeur de ΔL/L est, en effet, associée à la valeur correspondante de la minuterie. Ceci permet de s'affranchir d'un capteur supplémentaire pour la détection du passage d'un véhicule, ce qui simplifie le dispositif de mesure qui ne nécessite qu'une boucle 10, sans capteur supplémentaire (voir figure 1).

Un exemple de procédé de fonctionnement des moyens 20 d'extraction et de mise en forme est donné sur la figure 5.

Pour cet exemple, le coefficient FACT utilisé pour convertir les variations de fréquence en variations relatives de L est donné par: FACT = 0,00965 pour S (sensibilité) comprise entre 0,04 et 0,64 et FACT = 0,00244 pour S=0,01 ou S=0,02.

Les principales étapes de ce procédé sont les suivantes (E1 - E6).

Dans une première étape (E1), la minuterie 28 est synchronisée avec l'horloge temps réel 26, et les paramètres de base sont acquis.

Selon un exemple, on acquiert à ce stade les données suivante:
Date = 22/02/00 Heure= 08:52:45:26,
Minuterie = 1368906243 (µs)
Réglage sensibilité = 0.16, Fréquence =61561 Hz, Inductance =142,2 µ H.

Dans une deuxième étape (E2) il est procédé à l'acquisition, pendant un temps t1, des données du détecteur. Il y a calcul (par exemple selon la formule (1) ci-dessus) et stockage de chaque échantillon de ΔL/L dans la mémoire tampon 30 (ou buffer tournant) avec la valeur correspondante de la minuterie.

Comme déjà indiqué ci-dessus, la valeur de t1 dépend du temps de réponse TR du détecteur utilisé, par exemple t1=100 ms. Sa valeur optimale est d'environ 1,5TR. La valeur de TR correspond au réglage sur la sensibilité la plus grande, par exemple sur la sensibilité 0,01.

Il est ensuite testé (E3) si le seuil de détection (fixé par réglage manuel du détecteur) est franchi. Si non, il y a retour à l'étape (E2).

Au cours de l'étape suivante (E4), il y a acquisition, pendant un temps t2, des données du détecteur. Il y alors calcul (par exemple selon la formule (1) ci-dessus) et stockage de valeurs du rapport ΔL/L dans la mémoire tampon 32. t2 est égal à t1 + tL, où tL est le temps de passage, à la vitesse de 10 km/h, du véhicule le plus long à prendre en compte (ex. t2=7300 ms pour un véhicule de 18m, une zone de détection de 2m et t1=100ms).

Chaque échantillon ΔL/L est stocké dans la mémoire 32 avec la valeur correspondante de la minuterie.

Puis (étape E5) les valeurs des mémoires tampons 30 et 32 sont récupérées pour former une signature complète du véhicule, tout en respectant l'horodate de la minuterie. La correspondance avec l'horloge temps réel 26 et la minuterie 28 permet de dater avec précision le passage du véhicule.

Enfin (étape E6), les données de signature sont formatées et transférées des moyens 20 aux moyens 22 d'analyse.

La réponse est récupérée et les mesures individuelles peuvent ensuite être transférées vers l'applicatif (pour le calcul de vitesse, le classement en catégorie, etc...).

Il y a ensuite retour en E1.

Plusieurs variantes de réalisation sont possibles selon l'architecture matérielle et logicielle choisie. Ainsi on peut augmenter l'intelligence des détecteurs à boucle en y adjoignant une partie des moyens d'extraction, tout en respectant les caractéristiques ci-dessus. La minuterie 28 (sur 4 octets), ainsi que les mémoires tampons 30 et 32, peuvent utilement résider sur la carte du détecteur 16 pour améliorer le temps de transfert des informations du détecteur et augmenter ainsi la résolution de la signature.

Les traitements du système d'analyse et de classification peuvent partiellement ou totalement être transférés sur la carte du détecteur ou sur une carte CPU de traitement indépendante.

L'invention n'est donc pas limitée au seul mode de réalisation donné en exemple car les éléments constitutifs peuvent être sur des supports physiques, distincts ou non.

La minuterie 28 a, par exemple, une précision de l'ordre de la microseconde.

Selon un mode de réalisation, cette précision peut être adaptée selon la durée du signal de signature.

On utilise à cette fin une échelle dynamique, qui permet d'économiser de la place mémoire.

L'adaptation de l'échelle est explicitée en liaison avec la figure 13.

L'algorithme consiste à remplir deux tableaux T₁ et T₂, à deux vitesses différentes, avec des données de la signature, et de manière cyclique.

La vitesse de remplissage du tableau T₁ est d'abord sélectionnée comme étant deux fois celle du tableau T₂ (étapes S₆ et S₇).

Lorsque T₁ est rempli (test en S₈), T₁ est vidé et on y transfère une partie des valeurs de T₂, lui-même à moitié rempli (étape S₁₀).

La vitesse de remplissage de T₁ est alors modifiée, le rythme de remplissage de T₂ restant inchangé.

Le procédé continue (étape S₁₁ - S₁₅) jusqu'à ce que l'acquisition de la signature soit terminée (le test pour savoir s'il y a toujours des données de signature est effectué en S₄), c'est alors le tableau rempli qui est retenu : quelle que soit la durée de la signature, on a un tableau de données de taille identique (ici, on a pris une taille N = 1 000). Cela Signifie que le pas qui sépare 2 valeurs successives est adapté à la durée du signal.

Selon cet aspect de l'invention, on peut donc adapter automatiquement les intervalles de temps entre les points de mesure afin d'optimiser l'échelle de temps en fonction de la durée réelle du signal numérisé.

La signature électromagnétique que fournissent les moyens 20 d'extraction se présente donc sous forme numérique et séquencée, c'est à dire sous la forme d'une suite de valeurs de ΔL/L à des intervalles de temps constants, chaque valeur de ΔL/L étant associée à une valeur correspondante de la minuterie.

Le fait de séquencer et de dater, de manière synchronisée, chaque signal de signature électromagnétique et chaque point de donnée de cette signature électromagnétique, permet de dater avec précision le passage du véhicule, ou encore d'associer une horodate à chaque donnée de signature électromagnétique.

Ceci permet d'identifier à quelle date exacte chaque véhicule est passé, et en particulier d'identifier de manière précise tous les points ou toutes les données de la signature, ce qui est particulièrement avantageux pour discriminer dans un trafic à plusieurs voies de circulation le passage simultané de plusieurs véhicules, le chevauchement de deux capteurs adjacents par un même véhicule et les détections parasites. Les méthodes ou les dispositifs connus ne permettent pas une identification aussi directe et aussi précise.

En fait, selon l'invention, la datation est faite continuellement, ou successivement pour chaque donnée numérisée, et ce dès le début de la signature.

Des exemples de signature sont donnés sur les figures 6A à 6C:
- la figure 6A représente la signature électromagnétique d'un véhicule léger,
- la figure 6B représente la signature électromagnétique d'un camion à trois essieux,
- la figure 6C représente la signature électromagnétique d'un camion semi-remorque.

Dans les trois cas, l'ordonnée représente ΔL/L et le temps est donné en abscisses en unités de 1/10 sec.

Ces signatures sont donc représentées avec une certaine unité d'échelle de temps, mais le système mémorise les données à un pas plus fin, donné par la minuterie 28 qui impose la précision maximale du système (de l'ordre de la microseconde au plus).

Un procédé de classement selon l'invention, qui peut être mis en oeuvre à l'aide des moyens d'analyse 22, repose sur le parcours d'une pluralité d'arbres de décision.

Un arbre de décision est un ensemble de tests, organisés de façon à classer rapidement un nouvel objet (signature). L'arbre comporte des noeuds et des branches et chaque noeud est constitué par un test sur une variable. Les noeuds terminaux sont les catégories de classement.

Un tel arbre est binaire, c'est à dire qu'il comporte des tests de type "si ... alors ... sinon" qui font que la progression s'effectue de noeud en noeud via les branches. Lorsque le noeud est terminal, il s'agit alors d'une feuillue dont le contenu est la catégorie de l'objet à classer.

La construction d'un arbre se fait à partir d'un ensemble d'apprentissage contenant les objets à classer, avec un algorithme de construction ou de génération de classification automatique qui vise à minimiser le nombre de tests à effectuer pour classer.

Le principe de cet algorithme de construction est de partir d'un ensemble d'exemples (base d'apprentissage) pour créer un arbre de classification qui vise à minimiser le nombre de tests à effectuer pour classer un nouvel objet.

A chaque noeud, la variable de test est celle qui sépare au mieux les objets présents en 2 sous-ensembles homogènes. Le critère de choix qui est utilisé pour la séparation "au mieux" s'appuie sur une mesure d'entropie de Shannon. On réitère l'opération de séparation jusqu'à ce que les sous-ensembles ne contiennent plus que des individus d'une même catégorie.

Un tel algorithme est décrit par J.R. QUILAN dans "Learning efficient classification procedures and their application tq chess end games" in "Machine Learning : an Artificial Intelligence Approach", Michalsky, Carbonell, Mitchell - pp 463 à 482 - Palo Alto - California ; Tioga Publishing Company, 1983, ainsi que dans l'article du même auteur intitulé "Induction Decision Trees" in "Machine Learning " - Vol 1- pp81 à 106 - Kluwer Academic Publish, 1986.

Selon un exemple, la construction des arbres a été faite à l'aide d'un tel algorithme, sur une base d'apprentissage constituée des signatures de plus de 1000 véhicules parfaitement identifiés par leur catégorie de silhouette. La définition des différentes catégories utilisées pour cet exemple, au nombre de 14, est présentée sur la figure 7:
- catégorie 1: véhicules légers (berlines, coupés, camionnettes,...).
- catégorie 2: petits camions ou cabine de semi-remorque
- catégorie 3: camions à trois essieux, avec ou sans remorques,
- catégorie 4: camions à quatre essieux,
- catégorie 5: camions à cinq essieux, avec ou sans remorque,
- catégorie 6: camions à six essieux, avec remorque,
- catégorie 7: véhicules poids lourds à quatre essieux (avec semi-remorque),
- catégorie 8: camions à quatre essieux, avec remorque,
- catégorie 9: camions à huit essieux, avec remorque,
- catégorie 10: véhicules poids lourds à cinq ou six essieux (avec semi-remorque),
- catégorie 11: bus ou autobus, avec ou sans remorque,
- catégorie 12: véhicules légers avec caravane ou remorque,
- catégorie 13: vélos ou motocyclettes
- catégorie 14: engins de travaux publics ou engins agricoles.

C'est dans ces catégories que les objets, en l'occurrence les véhicules, sont à classer par chaque arbre en fonction de leur signature électromagnétique.

On peut aussi réaliser des classifications avec un nombre K de catégories, différent de 14, par exemple K< 14. Selon un exemple K = 2 (ce qui correspond à des questions telles que: le véhicule est-il de type C14 ou pas? Ou bien: le véhicule est-il de type C1 ou pas?).

Avant d'engager le processus d'élaboration d'un arbre, chaque signature a été décrite par un ensemble de variables temporelles et de variables dites fréquentielles.

N variables temporelles sont considérées, qui sont en fait les valeurs de la signature résultant d'un échantillonnage (découpage) en N points (par exemple: N = 50) de cette signature.

Les autres variables contiennent des informations concernant les premiers harmoniques, par exemple les 8 premiers harmoniques : amplitude, phase, taux d'harmoniques et rapports d'amplitude. Elles sont obtenues après analyse fréquentielle de la signature, par exemple par transformée de Fourier.

Les variables utilisées pour la description d'une signature électromagnétique dont les harmoniques ont pour amplitude A0 (fréquence fondamentale), A1 (1^{er} harmonique),...Ai (harmonique d'ordre i) peuvent donc être :
- d'une part les valeurs de la signature résultant d'un échantillonnage en N (ici: N= 50) points. Ne sont conservées pour le traitement que les 49 premières valeurs,
- d'autre part des variables fréquentielles comportant :
   - l'amplitude et la phase des 8 premiers harmoniques de chaque signature, constituant 16 variables,
   - les rapports d'amplitude entre les différents harmoniques (A0/A1, A0/A2, A0/A3,.....A0/A7, A1/A2, A1/A3,...A1/A7, A2/A3, ...A2/A7, A3/A4,...A3/A7, A4/A5,...A4/A7, A5/A6, A5/A7, A6/A7) constituant 28 variables,
- les 7 rapports de "richesse en harmonique" suivants: (A1+A2+A3+A4+A5+A6+A7)/A0, (A2+A3+A4+A5+A6+A7)/A1, (A3+A4+A5+A6+A7)/A2, (A4+A5+A6+A7)/A3, (A5+A6+A7)/A4, (A6+A7)/A5, (A7/A6).

Les variables fréquentielles sont donc au nombre de 51. Il n'y en a en fait que 50 indépendantes puisque le rapport de richesse en harmonique A7/A6 n'est que l'inverse du rapport A6/A7 déjà présent dans les 28 variables de rapports d'amplitude.

Ces variables sont utilisées par l'algorithme de génération de classification automatique pour l'élaboration d'arbres de décision.

Selon l'invention, chaque arbre est obtenu à partir d'une sélection aléatoire de variables caractéristiques des signatures électromagnétiques. L'élaboration d'un tel ensemble d'arbres permet in fine de disposer d'une méthode de classement fiable, donnant un résultat de classement déterministe.

Ne sont donc prises en compte que n variables, (avec n < 100 , par exemple : n = 30) tirées au hasard parmi toutes les variables associées à chacune des signatures initiales.

Pour effectuer cette sélection aléatoire, un identifiant compris entre 1 et 100 est associé au hasard à chaque variable, et ne sont retenues que les variables tirées aléatoirement et dont l'identifiant est inférieur à n.

Du fait de cette procédure, la quantité de variables choisies peut être légèrement différente de n.

Les variables retenues sont introduites dans l'algorithme de génération de classification automatique afin que celui-ci élabore un premier arbre de décision permettant de réaliser un tri prédéterminé, c'est-à-dire permettant de répondre à la question "le véhicule est-il du type Ci1 ou.....ou du type Cip (p>1)", où les Cip représentent p classes ou catégories choisies parmi les K catégories initiales dans l'ensemble desquelles tous les véhicules se classent.

Puis de nouvelles variables sont tirées au hasard pour construire un deuxième arbre, afin de réaliser le même type de tri.

Cette procédure est réitérée jusqu'à l'obtention de k arbres de décision, chaque arbre étant donc construit à partir d'un ensemble de variables tirées au hasard parmi les variables initiales. Une valeur de k = 10 convient, mais d'autres valeurs de k (par exemple k > 5) peuvent aussi convenir dans certains cas.

Lors de l'exploitation, donc pour classifier un nouvel objet, en l'occurrence une signature, les k arbres sont parcourus en parallèle. La décision de classement choisie est la catégorie qui présente la plus forte occurrence à l'issue du parcours des arbres. Lorsqu'il y a égalité, c'est-à-dire lorsque 2 classes Ci et Cj contiennent 5 réponses, on retient celle dont l'indice est le plus petit parmi i et j (inf (i,j)).

Au sein d'une même catégorie de véhicules, il y a des hétérogénéités assez fortes. D'autre part, les signatures des véhicules sont parfois déformées, notamment lorsque le véhicule ne passe pas selon l'axe du capteur. Tous ces facteurs ont pour effet de dégrader les résultats, mais on améliore le taux de véhicules bien classés si on effectue des tris préalables du type véhicule court - véhicule long, la stratégie de tri étant toujours basée sur un parcours d'arbres multiples.

Pour l'exemple déjà donné de classification en 14 catégories, le procédé de classification ou là structure de parcours des arbres qui permet de classifier un véhicule est celui/celle de la figure 8.

Ce procédé est mis en oeuvre à l'aide des moyens d'analyse 22 selon l'algorithme suivant:

Après échantillonnage de la signature et calcul des variables fréquentielles, le procédé met d'abord en oeuvre un test pour déterminer si le véhicule est de type C14 ou pas.

Si il n'est pas de catégorie C14, un test (en fait, le résultat de la combinaison de 10 arbres) détermine si le véhicule est de catégorie C1, ou pas.

Si il n'est pas de catégorie C1, un autre test (là encore, le résultat de la combinaison de 10 arbres) permet de déterminer si le véhicule est un véhicule long, ou pas.

Si le véhicule est un véhicule long, un test (encore le résultat de la combinaison de 10 arbres) détermine la catégorie du véhicule parmi les catégories C5 à C12.

Si le véhicule n'est pas un véhicule long, un test (encore le résultat de la combinaison de 10 arbres) détermine la catégorie du véhicule parmi les catégories C2, C3, C4 ou C13.

Par conséquent, selon la catégorie du véhicule en présence:
- aucun arbre n'est à parcourir s'il s'agit d'un véhicule de type C14,
- 10 arbres sont à parcourir s'il s'agit d'un véhicule de type C1,
- 30 arbres sont à parcourir pour les autres véhicules.

Le calcul des variables fréquentielles est réalisé après analyse spectrale par transformation de Fourier

Ce procédé peut être adapté pour une classification à réaliser en K catégories, avec K différent de 14.

La signature d'un véhicule, relevée sur le capteur, est introduite dans le procédé ou l'algorithme de classification sous un format imposé par les moyens de traitement 20, 22 (par exemple : sous la forme de tableaux de valeurs dont le nombre est compris entre 500 et 1000 pour les véhicules longs). Ces valeurs sont représentatives de la variation relative d'inductance (ΔL/L) à des intervalles de temps constants et réguliers. Elles sont par exemple exprimées en multiple de 10⁻⁵. La période d'échantillonnage est exprimée en microsecondes ; elle est par exemple de 0.6 ms, afin que la précision de l'estimation de la vitesse soit suffisante pour les véhicules circulant à plus de 100 km/h.

L'algorithme qui a été développé est fait pour fonctionner en association avec un détecteur à boucle électromagnétique dont le rôle est d'élaborer la signature des véhicules.

Cet algorithme peut être en outre auto-adaptatif.

Il s'avère en effet que la réponse des capteurs, même pour une géométrie donnée, n'est pas indépendante du site. Cela est dû notamment à la longueur du câble 12 (voir figure 2) de retour de boucle qui dépend des conditions locales d'implantation. L'effet résultant, qui est à peu près linéaire (sauf pour des cas extrêmes), se traduit par une transformation de la signature par homothétie.

Par conséquent une phase initiale peut être prévue, au cours de laquelle l'algorithme détermine la correction de site à apporter. Dans cette phase, intervient seulement une discrimination entre les C1 (VL) et les autres véhicules. Elle cesse dès lors que 100 véhicules C1 ont été identifiés.

Dans la phase suivante, dite d'exploitation, tous les véhicules sont classifiés. Leur vitesse peut en outre être estimée (à l'aide des données numérisées et séquencés) et la correction de site peut être validée à chaque fois qu'un certain nombre de véhicules ont été détectés, par exemple dès 500 véhicules de type C1, ce qui permet de prendre en compte des effets de dérive éventuels.

L'enchaînement des tâches exécutées en phase initiale est alors le suivant :

Les codes 15 et 16 indiquent respectivement la catégorie C1, avec une incertitude, et la catégorie "véhicule long", également avec une incertitude.

Dans ce cas il est possible de modifier de la manière suivante le début et la fin de l'algorithme de classification déjà indiqué ci-dessus:

Ceci permet de remettre à jour le facteur de site à prendre en compte, des dérives pouvant se produire dans les paramètres influençant le facteur de site.

Il faut noter que les arbres de décision implantés dans le code ont été obtenus pour une certaine géométrie de capteur (boucle de 1.5m x 2m). Pour des configurations différentes, d'autres arbres peuvent être adaptés.

L'estimation de la vitesse des véhicules est optionnelle.

Les courbes de signature produites ont, au moins dans une première partie, une allure exponentielle.

Le calcul de la vitesse se fait selon une processus particulier qui consiste à rechercher l'instant où l'allure de la signature cesse de suivre une loi exponentielle. Le temps écoulé entre le début de la signature et cet instant particulier est inversement proportionnel à la vitesse du véhicule.

La figure 9 représente fonctionnellement les moyens 22 (carte CPU programmée) qui mettent notamment en oeuvre les procédés de tri exposés ci-dessus, ainsi que le traitement par transformation de Fourier et l'extraction des variables pour chaque signature.

Ces moyens 22 comportent un microprocesseur 50, un ensemble de mémoires RAM 52 (pour le stockage de données), une mémoire ROM 54 (pour le stockage d'instructions de programme).

Une carte d'acquisition de données 58 (interface d'entrée/sortie) met les données numérisées et séquencées fournies par la carte 20 au format requis.

Ces divers éléments sont reliés à un bus 56.

Dans les moyens 22, et notamment dans la mémoire 54 sont chargées les données ou les instructions pour mettre en oeuvre un traitement des données selon l'invention (analyse spectrale, extraction des variables pour chaque signature, procédé de tri).

Ces données ou instructions pour le traitement des données peuvent être transférées dans la zone mémoire 54 à partir d'une disquette ou de tout autre support pouvant être lu par un micro-ordinateur ou un ordinateur (par exemple: disque dur, mémoire morte ROM, mémoire vive dynamique DRAM ou tout autre type de mémoire RAM, disque optique compact, élément de stockage magnétique ou optique).

Les données obtenues par tri peuvent aussi être affichées sur des moyens d'affichage périphériques tels que l'écran 23 d'un micro-ordinateur 21. Un opérateur peut ensuite effectuer tout traitement de ces données à l'aide d'un clavier 25, d'une souris 27 et de tout programme résidant dans le micro-ordinateur 21. Ainsi peuvent être obtenues des informations de comptage de véhicule, par exemple par catégorie de véhicule après classement.

Les arbres de tri sont obtenus à l'aide d'un micro-ordinateur, tel que le micro-ordinateur 21, programmé pour mettre en oeuvre un algorithme tel que celui de J.R. QUILAN déjà mentionné ci-dessus.

Le micro-ordinateur présente une structure similaire à celle de la figure 9. Les variables temporelles et fréquentielles sont obtenues à partir des signaux de signature numérique élaborés et transmis (via la liaison 19) par la carte 20.

Chaque arbre de tri est obtenu sous forme de programme dont les instructions sont mémorisées dans une zone mémoire du micro-ordinateur 21. L'algorithme de tri tel que celui de la figure 8 peut ensuite être réalisé par un opérateur en faisant appel à ces différents programmes.

Le procédé de tri selon l'invention fonctionne en mode quasi temps réel. Le délai de réponse dépend essentiellement du processeur utilisé. Par exemple, avec un Pentium cadencé à 133 MHz, ce délai de réponse est inférieur à 50 ms.

Quant aux performances de classification, elles sont tout à fait comparables aux systèmes existants. Des résultats, obtenus sur 3 sites différents, sur chaque fois un échantillon d'environ 1000 véhicules dont 750 autres que des C1, sont indiqués dans le tableau I ci-après. Ils sont exprimés, par catégorie, en taux de bien classés

**Tableau I**

| | C1 | C2 | C3 | C4 | C5 | C6 | C7 | C8 | C9 | C10 | C11 | C12 | C13 | C14 |
|---|---|---|---|---|---|---|---|---|---|---|---|---|---|---|
| Taux | 97% | 80% | 60% | - | 40% | 10% | 70% | 60% | - | 70% | 90% | 90% | 100% | 50% |

Les résultats peuvent apparaître insuffisants pour certaines catégories. Cela peut être dû au fait que l'échantillon de test est insuffisant. Il y a des véhicules qui sont rares. Mais c'est aussi dû au fait qu'un même véhicule peut circuler tantôt avec tous ses essieux, tantôt avec un essieu relevé. Cet état de fait implique que ce véhicule peut appartenir à 2 catégories selon qu'il a ou non un essieu relevé.

Si on définit une nouvelle grille de classification où les véhicules ressemblants sont placés dans une même catégorie (par exemple les C7 et les C10 qui correspondent aux semi-remorques), alors les résultats obtenus sont très satisfaisants, comme on peut le voir dans le tableau II.

**Tableau II**

| | C1 | C2+C3 +C4 | C5+C6 +C8 | C7+C10 | C11 | C12 | C13 | C14 |
|---|---|---|---|---|---|---|---|---|
| Taux | 97% | 96% | 94% | 91% | 95% | 90% | 100% | 50% |

Les Figures 10A et 10B montrent respectivement l'utilisation d'un dispositif selon l'invention, sur deux voies et avec un seul capteur par voie, et d'un dispositif selon l'art antérieur, avec deux capteurs par voie.

Dans le cas de la figure 10A (système selon l'invention), la chaîne d'acquisition de données pour chaque capteur est du type décrit ci-dessus en relation avec les figures 3 et 4 et pouvant fonctionner à l'aide du procédé décrit en liaison avec la figure 5. La datation et la synchronisation sont les mêmes pour les deux boucles ou capteurs. De manière pratique, il y aura une seule carte électronique pour les deux capteurs, cette carte intégrant les systèmes d'acquisition parallèles des différents capteurs. Ceci reste d'ailleurs valable pour n capteurs (n>2), par exemple n = 3 ou 4).

Dans les deux cas (figures 10A et 10B), un véhicule peut se trouver à cheval sur les deux voies.

Dans le cas de la figure 10A, la datation synchronisée avec le séquençage, le tout en temps réel, permet de différencier le cas d'un véhicule unique passant à cheval sur les deux voies du cas de deux véhicules passant chacun sur une des voies.

La figure 11A représente le cas d'un véhicule passant au centre d'une boucle unique.

La figure 11B représente le cas d'un véhicule passant de manière décalée par rapport à l'axe de la boucle unique.

La figure 11C représente le cas d'un véhicule en chevauchement sur 2 boucles disposées comme sur la figure 10A. Comme on le voit sur cette figure, la signature est très déséquilibrée entre les deux boucles.

Dans le cas de deux véhicules voisins sur les deux voies, on identifiera avec suffisamment de précision des signatures différentes mais d'intensité comparable.

Dans les systèmes classique de la figure 10B, il faut un algorithme de traitement spécialisé pour la discrimination de ces deux types de cas, algorithme dont les performances sont de toute manière très limitées du fait de l'absence de datation synchronisée.

La figure 12 représente la signature d'un véhicule qui s'est arrêté au-dessus d'une boucle unique, et à laquelle se superpose un pic correspondant à la signature d'un véhicule qui passe mais ne s'arrête pas.

Par différence, on peut isoler le pic du reste du signal. On peut ensuite travailler sur le pic, donc la signature, du véhicule qui est en déplacement, comme sur toute autre signature.

Le système selon l'invention permet donc de discriminer, avec une seule boucle, un véhicule à l'arrêt d'un véhicule de passage.

## Revendications

1. Dispositif de traitement de données de signatures électromagnétiques de véhicules obtenues à partir de signaux électromagnétiques sur une chaussée comportant des voies de passage, chacune munie d'une seule boucle électromagnétique, comportant :
- des moyens (16) pour fournir un signal numérisé à partir des signaux électromagnétiques,
- des moyens (20, 30, 36) pour déterminer si un tel signal numérisé est un signal de signature électromagnétique d'un véhicule,
- des moyens (20, 36) pour calculer, à partir du signal numérisé, des données de signature électromagnétique d'un véhicule, et pour séquencer et dater de manière synchronisée et en temps réel, chaque donnée de signature électromagnétique, et
- des moyens (22, 54) de classification pour classifier, selon un algorithme de classification de formes comportant une pluralité d'arbres de décision, les véhicules en au moins deux catégories (C1,...C14) de silhouettes en fonction des signaux de signature électromagnétique numérisés, séquencés et datés.

2. Dispositif selon la revendication 1, **caractérisé en ce que** les moyens de classification échantillonnent préalablement chaque signal de signature électromagnétique, et produisent un ensemble de données numérisées ainsi que des données caractéristiques d'harmoniques du signal de signature électromagnétique.

3. Dispositif selon la revendication 2, **caractérisé en ce que** les données caractéristiques d'harmoniques du signal de signature électromagnétique comportent des données d'amplitude, de phase, de taux d'harmoniques et de rapports d'amplitudes d'harmoniques du signal de signature électromagnétique.

4. Dispositif selon l'une des revendications 1 à 3, **caractérisé en ce que** les moyens (22, 54) de classification permettent en outre de classer les véhicules en 14 catégories.

5. Dispositif selon l'une des revendications 1 à 3, **caractérisé en ce qu'**il comporte en outre des moyens (22, 54) pour calculer la vitesse d'un véhicule à partir desdites données de signature électromagnétique.

6. Dispositif selon l'une des revendications 1 à 5, **caractérisé en ce qu'**il comporte en outre des moyens pour adapter l'intervalle de temps entre lesdites données de signature électromagnétique en fonction de la durée réelle du signal de signature électromagnétique.

7. Procédé de traitement de données de signatures électromagnétiques de véhicules obtenues à partir de signaux électromagnétiques sur une chaussée comportant des voies de passage, chacune munie d'une seule boucle électromagnétique, comportant les étapes suivantes :
- fournir un signal numérisé à partir des signaux électromagnétiques,
- déterminer si un tel signal numérisé est un signal de signature électromagnétique d'un véhicule,
- calculer, à partir du signal numérisé, des données de signature électromagnétique d'un véhicule, et séquencer et dater, de manière synchronisée et en temps réel, chaque donnée de signature électromagnétique, et
- procéder à une classification des véhicules selon un algorithme de classification de formes, comportant une pluralité d'arbres de décision en au moins deux catégories (C1,...C14) de silhouettes, en fonction des signaux de signature électromagnétique, numérisés, séquencés et datés.

8. Procédé selon la revendication 7, comportant en outre une étape d'enregistrement des données numériques de chaque signal pendant une durée prédéterminée (t1), et de comparaison de ces données enregistrées avec une valeur seuil.

9. Procédé selon l'une des revendications 7 ou 8, les signaux électromagnétiques étant des signaux de variations de fréquence ou de phase ou d'amplitude ou d'impédance.

10. Procédé selon l'une des revendications 7 à 9, la chaussée comportant deux voies, et dans lequel on identifie les véhicules chevauchant les deux voies.

11. Procédé selon l'une des revendications 7 à 10, dans lequel on acquiert en outre des données de signature de véhicules en mouvement superposées à une signature d'un véhicule à l'arrêt.

12. Procédé selon la revendication 11, dans lequel on isole les données de signature des véhicules en mouvement des données de signature des véhicules à l'arrêt.

13. Procédé selon la revendication 7, **caractérisé en ce que** ladite étape de classification comporte :
- le traitement temporel de ces signaux, pour produire un premier ensemble de données numérisées,
- le traitement fréquentiel de ces signaux pour produire un deuxième ensemble de données, contenant les caractéristiques d'harmoniques de ces signaux,
- une première sélection aléatoire de n données parmi les données des premier et deuxième ensembles,
- la génération d'un premier arbre de décision, pour classer les véhicules dans lesdites catégories prédéterminées, en fonction des n données obtenues lors de la première sélection aléatoire de données,
- au moins une deuxième sélection aléatoire de n données parmi les données des premier et deuxième ensembles,
- la génération d'au moins un deuxième arbre de décision, pour classer les véhicules dans lesdites catégories prédéterminées, en fonction des n données obtenues lors de la deuxième sélection aléatoire de données.

14. Procédé selon la revendication 13, la vitesse des véhicules étant calculée à partir desdites données de signature électromagnétique.

15. Procédé selon l'une des revendications 7 à 14, les véhicules étant classés en 14 catégories.

## Claims

1. A data processor device of vehicle electromagnetic signature data obtained from electromagnetic signals on a road having lanes, each having a single electromagnetic loop, the device comprising:
- means (16) for obtaining a digitized signal from the electromagnetic signals,
- means (20, 30, 36) for determining if a digitized signal is a vehicle electromagnetic signature signal,
- means (20, 36) for calculating electromagnetic signature data of a vehicle from the digitized signal, and for sequencing and time-stamping each electromagnetic signature data point in synchronized and real-time manner, and
- classification means (22, 54) for, with the aid of a shape classification algorithm including a plurality of decision trees, classifying vehicles into two or more categories (C1, ..., C14) of silhouettes as a function of the digitized, sequenced and time-stamped electromagnetic signature signals.

2. A device according to claim 1, **characterized in that** the classification means sample each electromagnetic signature signal beforehand and produce a set of digitized data and data characteristic of harmonics of the electromagnetic signature signal.

3. A device according to claim 2, **characterized in that** the data characteristic of harmonics of the electromagnetic signature signal includes amplitude, phase, harmonic content, and harmonic amplitude ratio data for the electromagnetic signature signal.

4. A device according to any one of claims 1 to 3, **characterized in that** the classification means (22, 54) can also classify vehicles into 14 categories.

5. A device according to any one of claims 1 to 3, **characterized in that** it includes means (22, 54) for calculating the speed of a vehicle from said electromagnetic signature data.

6. A device according to any one of claims 1 to 5, **characterized in that** it includes means for adapting the time interval between electromagnetic signature data as a function of the real duration of the electromagnetic signature signal.

7. A method of data processing of vehicle electromagnetic signature data obtained from electromagnetic signals on a road having lanes, each lane having a single electromagnetic loop, the method comprises:
- producing a digitized signal from the electromagnetic signals,
- determining if said digitized signal is an electromagnetic signature signal,
- producing electromagnetic signature signals that are digitized, sequenced and time-stamped in a synchronized manner and in real time, and
- classifying vehicles with the aid of a shape classification algorithm including a plurality of decision trees, into two or more silhouette categories (C1, ..., C14) as a function of the digitized, sequenced and time-stamped electromagnetic signature signals.

8. A method according to claim 7, further including a step of storing the digital data of each signal during a predetermined time period (t1) and of comparing the stored data with a threshold value.

9. A method according to any one of claims 7 or 8, wherein the electromagnetic signals are frequency, phase, amplitude, or impedance variation signals.

10. A method according to any one of claims 7 to 9, the road comprising two lanes, wherein vehicles straddling both lanes are identified.

11. A method according to any one of claims 7 to 10, wherein moving vehicle signature data is acquired superposed on a signature of a stationary vehicle.

12. A method according to claim 11, wherein the signature data for moving vehicles is isolated from the signature data for stationary vehicles.

13. A method according to claim 7, wherein said classifying step comprises:
- processing the signals in the time domain to produce a first set of digitized data,
- processing the signals in the frequency domain to produce a second set of data containing the signal harmonic characteristics,
- making a first random selection of n data points from the data of the first and second sets,
- generating a first decision tree for classifying the vehicles into said predetermined categories as a function of the n data points obtained in the first random selection of data,
- making one or more second random selections of n data points from the data of the first and second sets, and
- generating one or more second decision trees for classifying the vehicles into said predetermined categories as a function of the n data points obtained during the second random selection of data.

14. A method according to claim 13, wherein the speed of the vehicles is calculated from the electromagnetic signature data.

15. A method according to any one of claims 7 to 14, wherein the vehicles are classified into 14 categories.

## Patentansprüche

1. Vorrichtung zur Verarbeitung von elektromagnetischen Signaturdaten von Fahrzeugen, die anhand von elektromagnetischen Signalen auf einer Fahrbahn mit Fahrspuren, welche jeweils mit einer einzigen elektromagnetischen Schleife ausgestattet sind, erhalten werden, umfassend:
- Mittel (16) zum Bereitstellen eines digitalisierten Signals anhand der elektromagnetischen Signale,
- Mittel (20, 30, 36), um zu ermitteln, ob ein solches digitalisiertes Signal ein elektromagnetisches Signatursignal eines Fahrzeugs ist,
- Mittel (20, 36), um anhand des digitalisierten Signals elektromagnetische Signaturdaten eines Fahrzeugs zu berechnen und um jede elektromagnetische Signaturangabe synchronisiert und in Echtzeit zu sequenzieren und zu datieren, sowie
- Klassifikationsmittel (22, 54), um nach einem Algorithmus zur Klassifikation von Formen, der eine Vielzahl von Entscheidungsbäumen umfaßt, die Fahrzeuge in Abhängigkeit der digitalisierten, sequenzierten und datierten elektromagnetischen Signatursignale in wenigstens zwei Kategorien (C1,...C14) von Fahrzeugumrissen zu klassifizieren.

2. Vorrichtung nach Anspruch 1, **dadurch gekennzeichnet, daß** die Klassifikationsmittel zuvor jedes elektromagnetische Signatursignal abtasten und eine Einheit von digitalisierten Daten sowie charakteristische Daten von Harmonischen des elektromagnetischen Signatursignals generieren.

3. Vorrichtung nach Anspruch 2, **dadurch gekennzeichnet, daß** die charakteristischen Daten von Harmonischen des elektromagnetischen Signatursignals Daten zu Amplitude, Phase, Oberschwingungsgehalt und Amplitudenverhältnis der Harmonischen des elektromagnetischen Signatursignals umfassen.

4. Vorrichtung nach einem der Ansprüche 1 bis 3, **dadurch gekennzeichnet, daß** die Klassifikationsmittel (22, 54) außerdem ermöglichen, die Fahrzeuge in 14 Kategorien zu klassifizieren.

5. Vorrichtung nach einem der Ansprüche 1 bis 3, **dadurch gekennzeichnet, daß** sie ferner Mittel (22, 54) umfaßt, um die Geschwindigkeit eines Fahrzeugs anhand der elektromagnetischen Signaturdaten zu berechnen.

6. Vorrichtung nach einem der Ansprüche 1 bis 5, **dadurch gekennzeichnet, daß** sie ferner Mittel umfaßt, um das Zeitintervall zwischen den elektromagnetischen Signaturdaten in Abhängigkeit von der tatsächlichen Dauer des elektromagnetischen Signatursignals anzupassen.

7. Verfahren zur Verarbeitung von elektromagnetischen Signaturdaten von Fahrzeugen, die anhand von elektromagnetischen Signalen auf einer Fahrbahn mit Fahrspuren, welche jeweils mit einer einzigen elektromagnetischen Schleife ausgestattet sind, erhalten werden, umfassend die folgenden Schritte:
- Bereitstellen eines digitalisierten Signals anhand der elektromagnetischen Signale,
- ermitteln, ob ein solches digitalisiertes Signal ein elektromagnetisches Signatursignal eines Fahrzeugs ist,
- anhand des digitalisierten Signals elektromagnetische Signaturdaten eines Fahrzeugs berechnen sowie synchronisiert und in Echtzeit jede elektromagnetische Signaturangabe sequenzieren und datieren, und
- nach einem Algorithmus zur Klassifikation von Formen, der eine Vielzahl von Entscheidungsbäumen umfaßt, eine Klassifikation der Fahrzeuge in Abhängigkeit der digitalisierten, sequenzierten und datierten elektromagnetischen Signatursignale in wenigstens zwei Kategorien (C1,...C14) von Fahrzeugumrissen vornehmen.

8. Verfahren nach Anspruch 7, das ferner einen Schritt zur Aufzeichnung der digitalen Daten eines jeden Signals während einer vorbestimmten Zeitdauer (t) und zum Vergleichen dieser aufgezeichneten Daten mit einem Schwellenwert umfaßt.

9. Verfahren nach einem der Ansprüche 7 oder 8, wobei die elektromagnetischen Signale Signale von Frequenz- oder Phasen- oder Amplituden- oder Impedanzänderungen sind.

10. Verfahren nach einem der Ansprüche 7 bis 9, wobei die Fahrbahn zwei Spuren umfaßt und die die beiden Spuren überlappenden Fahrzeuge identifiziert werden.

11. Verfahren nach einem der Ansprüche 7 bis 10, wobei ferner Signaturdaten von in Bewegung befindlichen Fahrzeugen, die einer Signatur eines stehenden Fahrzeugs überlagert sind, erfaßt werden.

12. Verfahren nach Anspruch 11 wobei die Signaturdaten der in Bewegung befindlichen Fahrzeuge von den Signaturdaten der stehenden Fahrzeuge getrennt werden.

13. Verfahren nach Anspruch 7, **dadurch gekennzeichnet, daß** der Klassifikationsschritt folgendes umfaßt:
- die zeitliche Verarbeitung dieser Signale, um eine erste Einheit von digitalisierten Daten zu generieren,
- die Frequenzverarbeitung dieser Signale, um eine zweite Einheit von Daten, welche die Kennwerte von Harmonischen dieser Signale umfaßt, zu generieren,
- eine erste Zufallsselektion von n Daten aus den Daten der ersten und der zweiten Einheit,
- das Generieren eines ersten Entscheidungsbaums, um die Fahrzeuge in Abhängigkeit von den während der ersten Datenzufallsselektion gewonnenen n Daten in die vorbestimmten Kategorien zu klassifizieren,
- wenigstens eine zweite Zufallsselektion von n Daten aus den Daten der ersten und der zweiten Einheit,
- das Generieren wenigstens eines zweiten Entscheidungsbaums, um die Fahrzeuge in Abhängigkeit von den während der zweiten Datenzufallsselektion gewonnenen n Daten in die vorbestimmten Kategorien zu klassifizieren.

14. Verfahren nach Anspruch 13, wobei die Geschwindigkeit der Fahrzeuge anhand der elektromagnetischen Signaturdaten berechnet wird.

15. Verfahren nach einem der Ansprüche 7 bis 14, wobei die Fahrzeuge in 14 Kategorien klassifiziert werden.
